# EUROPÄISCHE PATENTSCHRIFT

(11) **EP 0 106 182 B1**
(45) Veröffentlichungstag und Bekanntmachung des Hinweises auf die Patenterteilung: **18.06.1986**
(21) Anmeldenummer: 83109217.6
(22) Anmeldetag: 17.09.1983
(51) Int. Cl.: H01R 43/04

(54) **Presse zum Aufpressen von Hülsen, Kabelschuhen oder dergleichen**
Press to crimp sleeves, cable terminations and the like
Presse pour le sertissage de manchons, de cosses de câbles et d'objets semblables

(30) Priorität: 22.09.1982 DE 3235040
(43) Veröffentlichungstag der Anmeldung: 25.04.1984
(73) Patentinhaber: Dischler, Helmut, Dipl.-Ing., D-41464 Neuss (DE)
(72) Erfinder: Dischler, Helmut, Dipl.-Ing., D-41464 Neuss (DE)
(74) Vertreter: Bode, Hans

## Beschreibung

Die Erfindung betrifft eine Presse zum Aufpressen von Hülsen, Kabelschuhen oder dergleichen auf Kabel oder andere metallische Leiter oder Körper.

Solche Pressen finden insbesondere bei Starkstrom-Installationsarbeiten Verwendung. Sie weisen ein konkavgeformtes Oberwerkzeug auf, in das die Hülse und der darin befindliche Leiter eingelegt werden. Am Oberwerkzeug ist ein Zylinder befestigt, in dem ein Presskolben beweglich ist der ein Unterwerkzeug in Richtung auf das Oberwerkzeug bewegt, dabei die Hülse und gegebenenfalls den darin befindlichen Leiter verformt und auf diese Weise die gewünschte Pressverbindung herstellt. Um die Betriebssicherheit der Pressverbindung zu gewährleisten, muß ein bestimmter Verformungsgrad eingehalten werden und dies darf nicht der Bedienungsperson überlassen werden, sondern durch entsprechende Einrichtungen in der Presse selbsttätig erfolgen. Außerdem muß die Presse, um ihre rationelle und sichere Anwendung zu ermöglichen in der Lage sein, ohne vorherige Umstell-oder Einrichtarbeiten Hülsen oder Werstücke verschiedener Durchmesser zu verpressen.

Hierzu sind (DE-B-1 940 854, DE-A-2 244 105) Pressen bekannt, deren Oberwerkzeuge keilförmige Ausschnitte aufweisen, in die die zu verpressenden Hülsen oder Werkstücke eingelegt werden, und in die sie, abhängig von ihrem Durchmesser, mehr oder weniger tief eindringen. Im Bereich der keilförmigen Ausschnitte sind Tastorgane angeordnet, die die Eindringtiefe feststellen, daraus den Durchmesser der Hülse oder des Werkstückes ermitteln und den Vortrieb des Unterwerkzeuges dann beenden, wenn der erforderliche Verformungsgrad erreicht ist. Diese Pressen weisen jedoch einen komplizierten mechanischen Aufbau auf und lassen keine Wahl bei der Gestaltung des Oberwerkzeuges, was wiederum zur Folge hat, daß bestimmte wünschenswerte Querschnittsformen des verpressten Werkstückes nicht herstellbar sind.

Bei einer weiteren, den gleichen Zwecken dienenden bekannten Presse (DE-C-1 627811) sind innerhalb eines, in zwei Kammern unterteilten Zylinders zwei Kolben angeordnet, nämlich ein Presskolben und ein Dosierkolben. Koaxial mit diesen Kolben verläuft ein Steuerorgan. Unter der Wirkung des in den Zylinder eingeführten Druckmittels wird zunächst der Presskolben in Richtung auf das Oberwerkzeug bewegt bis das an ihm befestigte Unterwerkzeug auf das zu verpressende Werkstück auftritt. Infolge der dann auftretenden Druckerhöhung schließt das Steuerorgan ein zwischen Dosierkolben und Presskolben befindliches Druckmittelvolumen ein und zur weiteren Verpressung wird der Presskolben vom Dosierkolben angetrieben. Diese Presse ist in ihrem Aufbau außerordentlich aufwendig, alleine schon durch die Notwendigkeit zweier Kolben. Falls sich in der Druckflüssigkeit Luft befindet, und dies läßt sich bei dem nicht stationären Einsatz der Pressen auf Baustellen nicht immer vermeiden, führt dies, wenn die Luft sich in dem eingeschlossenen, die Einpresstiefe bestimmenden Druckflüssigkeitsvolumen befindet, zu falschen Verformungsgraden und fehlerhaften Verpressungen.

Der Erfindung liegt die Aufgabe zugrunde, eine Presse für die eingangs genannten Zwecke zu schaffen, die einfach und kostengünstig im Aufbau sowie störunanfällig ist, die den erforderlichen Verformungsgrad zuverlässig und mit hoher Genauigkeit erreicht und die zusätzlich noch den Vorteil haben kann, durch eine einfache Umstellung als Presse ohne vorbestimmten Verformungsgrad verwendet werden zu können. Außerdem sollen die Formen der Unter- und Oberwerkzeuge in weiten Grenzen frei wählbar sein. wodurch die Endquerschnittsform der verpressten Erzeugnisse den Erfordernissen weitestgehend angepaßt werden kann.

Gegenstand der Erfindung ist eine Presse zum Aufpressen von Hülsen, Kabelschuhen oder dergleichen mit einem zur Aufnahme eines Oberwerkzeuges dienenden Pressenkörpers, an dem ein Zylinder angeordnet ist, in dem ein zur Aufnahme eines Unterwerkzeuges dienender Presskolben verschiebbar angeordnet ist, mit einem im Presskolben koaxial verschiebbar angeordneten Steuerorgan, die sich dadurch kennzeichnet, daß das Steuerorgan gegen ein Getriebe abgestützt ist, das einerseits mit dem Presskolben und andererseits mit dem Zylinder verbunden ist und das bei Bewegung des Presskolbens in Arbeitsrichtung das Steuerorgan mit einem Bruchteil der Geschwindigkeit des Presskolbens bewegt, und daß mit dem Presskolben eine Arretiervorrichtung verbunden ist, die bei Berührung des Unterwerkzeuges mit dem zu verpressenden Werkstück das Steuerorgan mit dem Presskolben derart verbindet, daß das Steuerorgan sich mit der gleichen Geschwindigkeit bewegt wie der Presskolben, und daß am Steuerorgan eine Sperrvorrichtung angeordnet ist, die bei einer vorbestimmten Stellung des Presskolbens den Druckmittelzufluß zum Arbeitsraum des Zylinders sperrt.

Bei der Presse gemäß der Erfindung entfallen gegenüber dem zuletztgenannten Stand der Technik die Unterteilung des Zylinders in zwei Kammern und der zusätzliche Dosierkolben. Die Bestimmung der Eindringtiefe des Unterwerkzeuges in das Werkstück erfolgt rein mechanisch und nicht durch ein eingeschlossenes Druckflüssigkeitsvolumen, so daß fehlerhafte Verpressungen durch in der Druckflüssigkeit eingeschlossene Luft unmöglich sind. Außerdem läßt sich der werkstückdurchmesserunabhängige Verformungsgrad auf sehr einfache Weise durch Änderung des Übersetzungsverhältnisses des Getriebes ändern, während auch der vom werkstückdurchmesserabhängige Verformungsgrad sich durch die Lage der Sperrvorrichtung auf dem Steuerorgan sehr leicht ändern läßt.

Bei einer Ausführungsform der Presse gemäß der Erfindung ist das Getriebe ein Hebel, der mit einem Ende am Zylinder und mit dem anderen Ende am Presskolben angelenkt ist und der zwischen den Anlenkpunkten das Steuerorgan stützt. Dabei ist das Übersetzungsverhältnis des Getriebes durch die Entfernung des Stützpunktes des Steuerorgans von den beiden Anlenkpunkten des Hebels wählbar. Bei einer bevorzugten Ausführungsform sind die Anlenkpunkte des Hebels gleich weit vom Steuerorgan entfernt, was zur Folge hat, daß das Steuerorgan sich mit der alten Geschwindigkeit des Presszylinders bewegt. Um bei kleinen Zylinderdurchmessern Werkstücke sehr verschiedener Durchmesser einsetzen zu können und zur Berücksichtigung des nach der Berührung des Unterwerkzeuges mit dem Werkstück vom Presszylinder zurückzulegenden Pressweges kann es zweckmäßig sein, den Hebel als längenveränderliches Teleskop auszubilden.

Bei einer anderen Ausführungsform besteht das Getriebe aus zwei in Längsrichtung aufeinanderfolgend angeordneten Federn, von denen eine mit ihrem freien Ende gegen den Presskolben und die andere mit ihrem freien Ende gegen den Zylinder abgestützt ist, während die benachbarten Enden der Federn gegen einen am Steuerorgan angeordneten Bund abgestützt sind. Auch hier läßt sich das Übersetzungsverhältnis des Getriebes auf einfache Weise ändern, und zwar durch Änderung der Längen und der Steifigkeiten der Federn. Bevorzugt wird eine Ausführungsform, bei der die Federn gleiche Längen und gleiche Steifigkeiten aufweisen, was zur Folge hat, daß sich das Steuerorgan mit der halben Geschwindigkeit des Presskolbens bewegt.

Die Arretiervorrichtung kann so ausgebildet sein, daß sie einen Klemmkolben aufweist, der mit einer Querbohrung zum Durchtritt des Steuerorgans versehen ist und der in einer radial verlaufenden Sackbohrung des Presskolbens gegen den Druck einer Feder unter dem Druck des im Arbeitsraum befindlichen Druckmittels in seiner Längsrichtung verschiebbar ist, bis eine Wand seiner Querbohrung gegen das Steuerorgan zur Anlage kommt. Die in ihrem Aufbau unkomplizierte Arretiervorrichtung sorgt dafür, daß das Steuerorgan, sobald das am Presskolben befestigte Unterwerkzeug mit dem Werkstück in Berührung kommt, mit dem Presskolben in gleicher Geschwindigkeit mitgenommen wird. Ihr Aufbau und ihre Anordnung erlauben es jedoch, die Arretiervorrichtung auf sehr einfache Weise außer Wirkung zu setzen. Hierzu dient eine im Presskolben parallel zu dessen Längsachse angeordnete Bohrung, die sich vom Oberwerkzeug bis zur Sackbohrung erstreckt und in die ein Stab einsteckbar ist, der in die Sackbohrung ragt und die Bewegung des Klemmkolbens begrenzt. Auf diese Weise kann die Anlage des Klemmkolbens an das Steuerorgan verhindert werden. In vielen Fällen ist es bei Verwendung bestimmter Unterwerkzeuge erforderlich, die Arretiervorrichtung außer Betrieb zu setzen. Es ist deshalb gemäß einer weiteren Ausbildungsform der Erfindung zweckmäßig, den Stab mit dem betreffenden Oberwerkzeug zu verbinden, was zur Folge hat, daß beim Aufsetzen dieses Oberwerkzeuges auf den Press-Stempel die Arretiervorrichtung ohne weiteres Zutun außer Betrieb gesetzt wird.

Die Sperrvorrichtung kann ein an dem aus dem Presskolben herausragenden Ende des Steuerorgans befestigter Ventilteller sein, der mit einem am Zylinder angeordneten Ventilsitz zusammenwirkt. Hierdurch ergibt sich eine besonders einfache und kostengünstige Ausbildung der Presse. Andererseits kann am Steuerorgan ein Betätigungsorgan für ein in der Druckmittelzuführungsleitung zum Arbeitsraum befindliches Ventil angeordnet sein und schließlich kann am Steuerorgan ein Betätigungsorgan für einen in der Energiezuführung einer Druckmittelpumpe befindlichen Schalter angeordnet sein.

Ein Ausführungsbeispiel der Presse gemäß der Erfindung ist im Folgenden anhand der Zeichnung beschrieben. Dabei stellen :
Figur 1 einen Längsschnitt durch die Presse bei Ruhestellung des Presskolbens,
Figur 2 den Längsschnitt gemäß Figur 1 in der Endstellung des Presskolbens dar, wobei unwesentliche Teile fortgelassen sind und
Figur 3 zeigt einen Ausschnitt aus Figur 1 bei außerbetriebgesetzter Arretierungsvorrichtung.

In Figur 1 ist der Pressenkörper mit 1 bezeichnet. Er trägt ein Oberwerkzeug 2, das auswechselbar in ihm angeordnet sein kann, so daß Oberwerkzeuge mit verschiedenen Innenprofilen verwendet werden können. Das mit dem Oberwerkzeug zusammenwirkende Unterwerkzeug ist mit 3 bezeichnet. Es ist ebenfalls auswechselbar auf dem Presskolben 4 angeordnet, so daß auch in diesem Falle Unterwerkzeuge verschiedener Profilformen verwendet werden können. Innerhalb des Presskolbens 4 ist koaxial und verschiebbar ein stangenförmiges Steuerorgan 5 angeordnet, das an seinem unteren Ende einen Ventilteller 6 trägt. Außerdem ist am Steuerorgan 5 ein Bund 7 angeordnet, der durch eine Feder 8 gegen einen Hebel 9 gedrückt wird. Der Hebel 9 ist mit einem Ende am Presskolben 4 und mit dem anderen Ende an einem Ansatz im Zylinder 10 schwenkbar gelagert. Der Hebel 9 ist so ausgebildet, daß in einer in ihm befindlichen Öffnung das Steuerorgan 5 frei beweglich ist, während allerdings der Bund 7 nicht durch diese Öffnung hindurchtreten kann. Der Zylinder 10 besitzt an seinem Einlaß einen Ventilsitz 11, der mit dem Ventilteller 6 zur Bildung eines Ventiles zusammenwirkt, das im geschlossenen Zustand den Eintritt von Druckflüssigkeit in den Arbeitsraum 24 des Zylinders 10 verhindert. Der innerhalb des Zylinders 10 verschiebbare Presskolben 4 ist gegen den Druckraum 24 durch eine Dichtung 12 abgedichtet und wird durch eine Druckfeder 13 in seine Ruhestellung gedrückt.

Zur Bildung der Arretiervorrichtung ist im Presskolben 4 eine radial verlaufende Sackbohrung 14 angeordnet, in der ein Klemmkolben 15 verschiebbar ist. Der Klemmkolben 15 ist, wie in der Zeichnung erkennbar, mit einer Querbohrung versehen, durch die das Steuerorgan 5 hindurchtritt. Er weist außerdem eine Dichtung 16 auf und stützt sich über eine Feder 17 gegen einen in der Sackbohrung 14 angeordneten Bund 18 ab. Die Bohrung, die vom Arbeitsraum 24 zur Sackbohrung 14 verläuft, ist nicht abgedichtet, sie erlaubt vielmehr den Durchtritt des im Arbeitsraum 24 vorhandenen Druckmittels. Auch der in der Zeichnung links vom Steuerorgan 5 befindliche Teil des Klemmkolbens 15 ist nicht druckmitteldicht in der Sackbohrung 14 geführt, auch diese Passung oder Führung erlaubt den Durchtritt des Druckmittels. Die Feder 17 ist so bemessen, daß der bei Berührung des Oberwerkzeuges 3 mit dem Werkstück 22, 23 entstehende Druckanstieg im Arbeitsraum 24, der sich gegen die in der Zeichnung rechts vom Steuerorgan 5 befindliche Bohrungsseite des Klemmkolbens 15 fortsetzt, dazu ausreichend ist, den Klemmkolben 15 soweit gegen die Wirkung der Feder 17 zu verschieben, daß seine in der Zeichnung linke Bohrungsseite gegen das Steuerorgan 5 zur Anlage kommt und eine starre Verbindung zwischen Steuerorgan 5 und Presskolben 4 herstellt. Dann wird, wie in Figur 2 erkennbar, das Steuerorgan 5 mit dem Presskolben 4 mit gleicher Geschwindigkeit mitgenommen, bis der an seinem unteren Ende befindliche Ventilteller 6 auf den am Zylinder 10 befindlichen Ventilsitz 11 zur Auflage kommt und das weitere Einströmen von Druckmittel in den Arbeitsraum 24 verhindert.

Die in den Figuren 1 und 2 beschriebene Press wirkt in der Weise, daß zunächst durch die Druckmittelzuführungsöffnung 25 ein Druckmittel, beispielsweise von einer Druckpumpe gefördertes Öl, in den Arbeitsraum 24 des Zylinders 10 eingebracht wird. Dies hat zur Folge, daß der Presskolben 14 und das an ihm befestigte Unterwerkzeug 3 gegen das im Oberwerkzeug 2 befindliche Werkstück 22, 23 verschoben werden, und zwar zunächst solange, bis das Unterwerkzeug 3 das Werkstück 22, 23 berührt. Während dieser Zeit wird in gleicher Richtung mit dem Presskolben 4 auch das Steuerorgan 5 verschoben, allerdings durch die Wirkung des Hebels 9 nur mit der halben Geschwindigkeit des Presskolbens 4. Sobald das Oberwerkzeug 3 das Werkstück 22, 23 berührt, steigt der Druck im Arbeitsraum 24 an. Dies hat zur Folge, daß der Klemmkolben 15 in der Sackbohrung 14 gegen die Kraft der Feder 17 verschoben wird, so daß eine Wandung seiner Querbohrung das stabförmige Steuerorgan 5 erfaßt und dieses kraftschlüssig mit dem Press-Stempel 4 verbindet. Von diesem Zeitpunkt an bewegt sich das Steuerorgan 5 mit der gleichen Geschwindigkeit wie der Press-Stempel 4. Die Bewegung des Press-Stempels 4 in Richtung auf das Oberwerkzeug 2 dauert solange an, bis der Ventilteller 6 gegen den Ventilsitz 11 zur Auflage kommt und dadurch den Eintritt weiteren Druckmittels in den Arbeitsraum 24 verhindert. Dann ist der Pressvorgang beendet und es ist nur eine Entlastung des Druckmitteldruckes in der Druckmittelzuführung 25 erforderlich, damit der Ventilteller 6 vom Ventilsitz 11 abgehoben wird und die Feder 13 den Presskolben 4 in seine Ruhestellung zurückführt.

Die im Ausführungsbeispiel gewählten gleichlangen Abstände der Anlenkpunkte des Hebels 9 vom Steuerorgan 5 bestimmen den Verformungsgrad des Werkstückes 22, 23. Durch eine Veränderung der Abstände kann der Verformungsgrad, wenn dies gewünscht ist, verändert werden.

Das Getriebe kann gegenüber dem Ausführungsbeispiel abgeändert werden. Statt des im Ausführungsbeispiel verwendeten Hebels 9 können zwei Federn verwendet werden, die, in Längsrichtung aufeinanderfolgend, an dem oder um das Steuerorgan 5 angeordnet sind. Eine der Federn ist an dem Presskolben 4 befestigt oder stützt sich gegen diesen ab, die andere Feder ist am Boden des Zylinders 10 befestigt oder stützt sich gegen diesen ab und beide Federn sind an dem Bund 7 des Steuerorgans 5 befestigt oder stützen sich gegen diesen ab. Wenn beide Federn gleiche Längen und gleiche Steifigkeiten aufweisen, hat dies zur Folge, daß das Steuerorgan 5 sich mit dem Presskolben 4 in gleicher Richtung jedoch mit halber Geschwindigkeit bewegt, bis die Arretierungsvorrichtung 15 wirksam wird. Durch Abänderung der Federlängen und/oder der Federsteifigkeiten kann der Verpressungsgrad des Werkstückes 22, 23 geändert werden.

Durch die zuletztgenannten Veränderungen des Hebelverhältnisses oder der Federn läßt sich der Verformungsgrad, unabhängig vom Werkstück- oder Hülsendurchmesser verändern. Bei der Presse gemäß der Erfindung ist es jedoch auch möglich, den Verformungsgrad abhängig vom Werkstück- oder Hülsendurchmesser zu ändern. Im Ausführungsbeispiel entspricht in Figur 1 der Abstand zwischen Ventilteller 6 und Ventilsitz 9 der Hälfte des Abstandes zwischen Unterwerkzeug 3 und Oberwerkzeug 2. Wenn unter diesen Umständen der Abstand zwischen Ventilteller 6 und Ventilsitz 11 verkleinert wird, werden dünnere Hülsen oder Werkstücke schwächer, d. h. mit einem geringeren Verformungsgrad, gepreßt als dickere. Wenn unter den gleichen Umständen der Abstand zwischen Ventilteller 6 und Ventilsitz 11 vergrößert wird, werden dünnere Werkstücke oder Hülsen mit einem höheren Verformungsgrad verpresst, also stärker gepreßt als dickere.

Weitere Änderungen des Verformungsgrades sind durch Änderungen der Querschnittsgestaltungen des Oberwerkzeuges 2 und des Unterwerkzeuges 3 möglich.

Bei der in Figur 3 dargestellten Abwandlung der Erfindung dient ein an einem Unterwerkzeug 20 angeordneter Stab 21 dazu, den Verschiebungsweg des Klemmkolbens 14 derart zu begrenzen, daß eine Festklemmung des Steuerorgans 5 nicht erfolgen kann. Dies ist notwendig oder zweckmäßig, wenn der Hub des Press-Stempels 4, nachdem das an ihm befestigte Unterwerkzeug 20 das Werkstück erreicht hat, nicht eine vorbestimmte Größe haben soll, sondern von der Kraft der Presse oder von der Bedienungsperson bestimmt wird. Da in diesen Fällen die Unterwerkzeuge, z. B. 20, in der Regel eine von dem Unterwerkzeug 3 abweichende Gestalt haben, ist es zweckmäßig, den Stab 21 dem Unterwerkzeug 20 fest zu verbinden. Diese Ausbildung vermeidet Fehler bei der Handhabung der Presse. Andererseits wäre es auch möglich, einen Stab 21 vorzusehen, der, wenn er in die Bohrung 19 eingesetzt ist, von jedwedem Unterwerkzeug in die Sackbohrung 14 so weit hineingedrückt wird, daß er die Bewegung des Klemmkolbens 15 begrenzt.

## Patentansprüche

1. Presse zum Aufpressen von Hülsen, Kabelschuhen oder dergleichen mit einem zur Aufnahme eines Oberwerkzeuges (2) dienenden Presskörper (1), an dem ein Zylinder (10) angeordnet ist, in dem ein zur Aufnahme eines Unterwerkzeuges (3) dienender Presskolben (4) verschiebbar angeordnet ist, mit einem im Presskolben (4) koaxial verschiebbar angeordneten Steuerorgan (5), dadurch gekennzeichnet, daß das Steuerorgan (5) gegen ein Getriebe (9) abgestützt ist, das einerseits mit dem Presskolben (4) und andererseits mit dem Zylinder (10) verbunden ist und das bei Bewegung des Presskolbens (4) in Arbeitsrichtung das Steuerorgan (5) mit einem Bruchteil der Geschwindigkeit des Presskolbens (4) bewegt und daß mit dem Presskolben (4) eine Arretiervorrichtung (15) verbunden ist, die bei Berührung des Unterwerkzeuges (3) mit dem zu verpressenden Werkstück (22, 23) das Steuerorgan (5) mit dem Presskolben (4) derart verbindet, daß das Steuerorgan (5) sich mit der gleichen Geschwindigkeit bewegt wie der Presskolben (4), und daß am Steuerorgan (5) eine Sperrvorrichtung (6) angeordnet ist, die bei einer vorbestimmten Stellung des Presskolbens (4) den Druckmittelzufluß zum Arbeitsraum (24) des Zylinders (10) sperrt.

2. Presse nach Anspruch 1, dadurch gekennzeichnet, daß das Getriebe ein Hebel (9) ist, der mit einem Ende am Zylinder (10) und mit dem anderen Ende am Presskolben (4) angelenkt ist und zwischen den Anlenkpunkten das Steuerorgan (5) stützt.

3. Presse nach Anspruch 2, dadurch gekennzeichnet, daß die Anlenkpunkte des Hebels (9) gleichweit vom Steuerorgan (5) entfernt sind.

4. Presse nach Anspruch 2 oder 3, dadurch gekennzeichnet, daß der Hebel (9) als längenveränderliches Teleskop ausgebildet ist.

5. Presse nach Anspruch 1, dadurch gekennzeichnet, daß das Getriebe aus zwei in Längsrichtung aufeinanderfolgend angeordneten Federn besteht, von denen eine mit ihrem freien Ende gegen den Presskolben (4) und die andere mit ihrem freien Ende gegen den Zylinder (10) abgestützt ist, während die benachbarten Enden der Federn gegen einen am Steuerorgan (5) angeordneten Bund (7) abgestützt sind.

6. Presse nach Anspruch 5, dadurch gekennzeichnet, daß die Federn gleiche Längen und gleiche Steifigkeiten aufweisen.

7. Presse nach einem der Ansprüche 1 bis 6, dadurch gekennzeichnet, daß die Arretiervorrichtung einen Klemmkolben (15) aufweist, der mit einer Querbohrung zum Durchtritt des Steuerorgans (5) versehen ist und der in einer radial verlaufenden Sackbohrung (14) des Presskolbens (4) gegen den Druck einer Feder (17) unter dem Druck des im Arbeitsraum (24) befindlichen Druckmittels in seiner Längsrichtung verschiebbar ist, bis eine Wand seiner Querbohrung gegen das Steuerorgan (5) zur Anlage kommt.

8. Presse nach Anspruch 7, gekennzeichnet durch eine im Presskolben (4) parallel zu dessen Längsachse angeordnete Bohrung (19), die sich vom Oberwerkzeug (3) bis zur Sackbohrung (14) erstreckt und in die ein Stab (21) einsteckbar ist, der in die Sackbohrung (14) ragt und die Bewegung des Klemmkolbens (15) begrenzt.

9. Presse nach Anspruch 8, dadurch gekennzeichnet, daß der Stab (21) mit einem Unterwerkzeug (20) verbunden ist.

10. Presse nach einem der Ansprüche 1 bis 9, dadurch gekennzeichnet, daß die Sperrvorrichtung ein an dem aus dem Presskolben (4) herausragenden Ende des Steuerorgans (5) befestigter Ventilteller (6) ist, der mit einem am Zylinder (10) angeordneten Ventilsitz (11) zusammenwirkt.

11. Presse nach einem der Ansprüche 1 bis 9, dadurch gekennzeichnet, daß am Steuerorgan (5) ein Betätigungsorgan für ein in der Druckmittelzuführungsleitung zum Arbeitsraum (24) befindliches Ventil angeordnet ist.

12. Presse nach einem der Ansprüche 1 bis 9, dadurch gekennzeichnet, daß am Steuerorgan (5) ein Betätigungsorgan für einen in der Energiezuführung einer Druckmittelpumpe befindlichen Schalter angeordnet ist.

13. Presse nach Anspruch 10, 11 oder 12, dadurch gekennzeichnet, daß der Ventilteller (6) oder das Betätigungsorgan auf dem Steuerorgan verschiebbar feststellbar angeordnet ist.

## Claims

1. Press for pressing sleeves, cable shoes or the like, having a pressing member (1) which serves to accommodate an upper tool (2) and on which a cylinder (10) is disposed in which a press plunger (4), serving to accommodate a lower tool (3), is displaceably disposed, and having a control member (5) which is coaxially and displaceably disposed in the press plunger (4), characterised in that the control member (5) is supported against a gear (9) which is connected, at one end, to the press plunger (4) and, at the other end, to the cylinder (10) and, when the press plunger (4) moves in the working direction, said gear moves the control member (5) at a fraction of the speed of the press plunger (4) ; in that a locking device (15) is connected to the press plunger (4) and, when the lower tool (3) is in contact with the workpiece (22, 23) to be pressed, said locking device connects the control member (5) to the press plunger (4) in such a manner that the control member (5) moves at the same speed as the press plunger (4), and in that a blocking device (6) is disposed on the control member (5) and, when the press plunger (4) is in a predetermined position, said blocking device blocks the flow of pressure medium to the working chamber (24) of the cylinder (10).

2. Press according to claim 1, characterised in that the gear is a lever (9) which has one end pivotally connected to the cylinder (10) and the other end pivotally connected to the press plunger (4), said lever supporting the control member (5) between the pivot points.

3. Press according to claim 2, characterised in that the pivot points of the lever (9) are spaced at an identical distance from the control member (5).

4. Press according to claim 2 or 3, characterised in that the lever (9) is constructed as a telescope of variable length.

5. Press according to claim 1, characterised in that the gear comprises two springs which are disposed one after the other in the longitudinal direction, one of the springs having its free end supported against the press plunger (4) and the other spring having its free end supported against the cylinder (10), while the adjacent ends of the springs are supported against a collar (7) which is disposed on the control member (5).

6. Press according to claim 5, characterised in that the springs are of an identical length and of an identical rigidity.

7. Press according to any one of claims 1 to 6, characterised in that the locking device has a clamping plunger (15) which is provided with a transverse bore for the passage of the control member (5) therethrough and which is displaceable in respect of its longitudinal direction in a radially extending blind bore (14) in the press plunger (4) in opposition to the pressure of a spring (17) under the pressure of the pressure medium located in the working chamber (24), until a wall of its transverse bore comes to abut against the control member (5).

8. Press according to claim 7, characterised by a bore (19) which is provided in the press plunger (4) parallel to the longitudinal axis thereof, said bore extending from the upper tool (3) to the blind bore (14) and having a rod (21) insertable therein, which rod protrudes into the blind bore (14) and limits the movement of the clamping piston (15).

9. Press according to claim 8, characterised in that the rod (21) is connected to a lower tool (20).

10. Press according to any one of claims 1 to 9, characterised in that the blocking device is a valve disc (6) which is mounted on the end of the control member (5) protruding from the press plunger (4), and said valve disc co-operates with a valve seat (11) disposed on the cylinder (10).

11. Press according to any one of claims 1 to 9, characterised in that an actuating member is disposed on the control member (5) for actuating a valve which is situated in the pressure medium feed pipe extending to the working chamber (24).

12. Press according to any one of claims 1 to 9, characterised in that an actuating member is disposed on the control member (5) for actuating a switch which is situated in the energy feed pipe of a pressure medium pump.

13. Press according to claim 10, 11 or 12, characterised in that the valve disc (6) or the actuating member is disposed on the control member in a displaceable and securable manner.

## Revendications

1. Presse, pour le sertissage de manchons, cosses de câble ou autres pièces analogues, comportant, pour servir à supporter un outil supérieur (2), un corps de presse 1 sur lequel est monté un cylindre (10) dans lequel est déplaçable en translation un piston de compression (4) servant de support à un outil inférieur (3) et comportant un organe de commande (5) déplaçable en translation coaxialement dans ledit piston de compression (4), presse caractérisée par le fait que l'organe de commande (5) est en appui contre un mécanisme (9) qui est relié, d'une part au piston de compression (4), d'autre part au cylindre (10) et qui, en cas de mouvement du piston de compression (4) en direction de travail, déplace l'organe de commande (5) à une fraction de la vitesse dudit piston de compression (4) et qu'à ce dernier est relié un dispositif d'assemblage (15) qui, en cas de contact de l'outil inférieur (3) avec la pièce (22, 23) à sertir, relie l'organe de commande (5) au piston de compression (4) en sorte que ledit organe de commande (5) se déplace à la même vitesse que le piston de compression (4), un dispositif d'arrêt (10) qui. dans une position prédéterminée du piston de compression (4), barre l'amenée de fluide sous pression à la chambre de travail (24) du cylindre (10) étant en outre placé sur l'organe de commande (5).

2. Presse selon la revendication 1 caractérisée par le fait que le mécanisme est un levier (9) qui est articulé par une extrémité sur le cylindre (10) et par l'autre extrémité sur le piston de compression (4) et qui soutient l'organe de commande (5) entre les points d'articulation.

3. Presse selon la revendication 2 caractérisée par le fait que les points d'articulation du levier (9) sont équidistants de l'organe de commande (5).

4. Presse selon la revendication 2 ou 3 caractérisée par le fait que le levier (9) est établi en télescope à longueur variable.

5. Presse selon la revendication 1 caractérisée par le fait que le mécanisme se compose de deux ressorts disposés à la suite l'un de l'autre en direction longitudinale dont l'un est en appui par son extrémité libre contre le piston de compression (4), et l'autre, par son extrémité libre également, contre le cylindre (10), tandis que les extrémités voisines entre elles des ressorts s'appuient contre un collet (7) placé sur l'organe de commande (5).

6. Presse selon la revendication 5 caractérisée par le fait que les ressorts ont même longueurs et raideurs.

7. Presse selon l'une des revendications 1 à 6 caractérisée par le fait que le dispositif d'assemblage comporte un piston de blocage (15) qui est muni d'un alésage transversal pour le passage de l'organe de commande (5) et qui est déplaçable en translation dans sa direction longitudinale à l'intérieur d'un trou borgne (14) de direction radiale du piston de compression (4) à encontre de la pression d'un ressort (7) sous l'action du fluide sous pression se trouvant dans la chambre de travail (24) jusqu'à ce qu'une paroi de son alésage transversal vienne en appui contre l'organe de commande (5).

8. Presse selon la revendication 7, caractérisée par le fait qu'il existe dans le piston de compression (4), en disposition parallèle à l'axe longitudinal de ce dernier, un alésage (19) qui s'étend de l'outil inférieur (3) au trou lisse (14) et dans lequel est enfonçable une tige (21) qui pénètre dans le trou lisse (14) et limite le mouvement du piston de blocage (15).

9. Presse selon la revendication 8 caractérisée par le fait que la tige (21) est reliée à un outil inférieur (20).

10. Presse selon l'une des revendications 1 à 9 caractérisée par le fait que le dispositif d'arrêt est un plateau de soupape (6) qui est fixé à l'extrémité de l'organe de commande (5) sortie du piston de compression (4) et qui coopère avec un siège de soupape (11) placé sur le cylindre (10).

11. Presse selon l'une des revendications 1 à 9 caractérisée par le fait qu'un organe d'actionnement pour une soupape placée dans la conduite d'amenée de fluide sous pression à la chambre de travail (24) est disposé sur l'organe de commande (5).

12. Presse selon l'une des revendications 1 à 9 caractérisée par le fait qu'un organe d'actionnement pour un commutateur placé dans l'amenée d'énergie d'une pompe à fluide sous pression est disposé sur l'organe de commande (5).

13. Presse selon la revendication 10, 11 ou 12, caractérisée par le fait que le plateau de soupape (6) ou l'organe d'actionnement est monté déplaçable en translation et fixable sur l'organe de commande.
